# EUROPÄISCHE PATENTSCHRIFT

(11) **EP 0 182 777 B1**
(45) Veröffentlichungstag und Bekanntmachung des Hinweises auf die Patenterteilung: **08.08.1990**
(21) Anmeldenummer: 85890286.9
(22) Anmeldetag: 19.11.1985
(51) Int. Cl.: E21D 21/00

(54) **Nagel**
Nail
Clou

(30) Priorität: 19.11.1984 AT 3658/84
(43) Veröffentlichungstag der Anmeldung: 28.05.1986
(73) Patentinhaber: "G.D.Anker" Gebirgs-Dübel-Anker Gesellschaft m.b.H. & Co. KG, D-9872 Millstatt am See (AT)
(72) Erfinder: Gruber, Rudolf, A-9872 Millstatt am See (AT)
(74) Vertreter: Müllner, Erwin, Dr.

(56) Entgegenhaltungen:
- EP-B- 0 016 742
- WO-A-84/02375
- AT-B- 267 978
- DE-A- 2 741 106
- DE-A- 3 107 718
- DE-A- 3 111 673
- DE-C- 2 405 883

## Beschreibung

Die Erfindung betrifft einen Nagel gemäß Anspruch 1 zum Eintreiben in in Fels oder Gestein vorgebohrte Ankerlöcher, der radial elastisch verformbar ist und zumindest in einer Dimension seiner äußeren Querschnittsbegrenzung eine größere Ausdehnung als die übrige äußere Querschnittsbegrenzung aufweist.

Bekannt sind in vorgebohrte Löcher einsetzbare und im wesentlichen aus einem radial-elastischen, mit einem axial verlaufenden Schlitz ausgestattete Rohre (vgl. AT-B-267 978 und DE-C-2 405 883).

Die bekannten, geschlitzen Rohre, die insbesondere als Gebirgsanker verwendet werden und die im Prinzip den im Maschinenbau verwendeten, aus Federstahl gerollten Spannhülsen mit geradem oder schrägem Schlitz entsprechen, haben folgende Nachteile: Die offenen, geschlitzten, relativ dünnwandigen Rohre versagen bereits beim Eintreiben am Rohrende und falten sich, bedingt durch den offenen Schlitz, entweder auf oder ziehharmonikaartig zusammen. Die Rohrkanten am Schlitz pressen sich in das zum Teil weiche Gebirge ein. Der Haftkontakt besteht vielfach nur an drei Punkten, da sich das geschlitzte Rohr leichter in Richtung Schlitzverkleinerung zusammendrückt, als gleichmäßig radial verformt. Da Bohrlöcher im Gestein ganz selten exakt kreisrund sind, werden bei diesen bekannten Rohrankern die Kontaktflächen zwischen Rohr und Bohrlochwand noch zusätzlich verringert. Um das Einpressen der Rohrkanten beim Eintreiben des geschlitzten Rohres zu vermeiden, wurde gemäß DE-A-2 741 106 ein Rohranker mit einem im wesentlichen ringförmigen oder rohrförmigen Hauptteil vorgeschlagen, wobei der Hauptteil eine sich in seiner Längsrichtung erstreckende Unterbrechung mit Randteilen aufweist, die sich in Umfangsrichtung des Hauptteils gegenseitig überlappen. Dieser Anker hat jedoch den zusätzlichen Nachteil, daß durch das Übereinanderschieben der Randteile über einen Teil des Umfanges bedingt durch die Wandstärke des außen liegenden Rohrteiles ein Hohlraum entsteht, der ohne Reibungskontakt zur Bohrlochwand ist, wodurch die Tragkraft des Ankers erheblich reduziert wird. Auf Grund der glatten und auch offenen Rohrenden besteht auch bei diesem Anker das Problem des Eintreibens und überdies keine Möglichkeit zur Anbringung einer Ankerplatte, die die Gebirgslast bzw. den Gebirgsdruck übernehmen könnte. Da erfahrungsgemäß Anker vornehmlich dazu notwendig sind, Gesteinsfall im Untertagbau zu verhindern, was ja nur mittels der am Anker angebrachten Ankerplatte möglich ist, ist letzterer dazu überhaupt nicht in der Lage.

Die Erfindung zielt darauf ab, die angeführten Nachteile zu vermeiden.

Diese Aufgabe wird dadurch gelöst, daß der Nagel der eingangs genannten Art im wesentlichen aus einem Steg und zwei daran symmetrisch zur Mittellinie des Stegs anschließenden etwa halbkreisförmigen Flanken besteht, wodurch sich ein durchgehendes S-Profil ergibt.

Ein wesentlicher Vorteil des erfindungsgemäßen Nagels besteht darin, daß sein Profil durch die versteifende Wirkung des Mittelsteges Scherbewegungen des Gebirges wesentlich größeren Widerstand entgegensetzt als ein einfaches Rohr, das überdies durch den Längsschlitz noch geschwächt ist. Das S-Profil des Nagels, das seine Quersteifigkeit wesentlich erhöht, ermöglicht auch eine entsprechend höhere Tragkraft, bedingt durch den erhöhten Stahlquerschnitt. Das S-förmige Profil mit dem Quersteg und den halbkreisförmigen Flanken ermöglicht auf Grund seiner wesentlich erhöhten Steifigkeit die Wahl von dikkeren Wandstärken, die wiederum wesentlich höhere Trag- und vor allem größere Scherkräfte ergeben. Auch sind die erfindungsgemäßen Nägel für sehr große Bohrlöcher, wie sie heute vielfach von den modernen, hochleistungsfähigen Bohrmaschinen hergestellt werden, verwendbar. Die bekannten, geschlitzten Rohranker waren den erforderlichen, enormen Eintreibschlagkräften nicht gewachsen.

Der erfindungsgemäße Nagel braucht lediglich in ein Bohrloch eingetrieben zu werden und kann sofort, bedingt durch die Spannung im Anker selbst, durch Reibung zwischen dem Nagel und der Bohrlochwand über die gesamte Länge des Nagels Gesteinsschichten verbinden und über eine außenseitig anzubringende Ankerplatte sofort Lasten aufnehmen. Bedingt durch den, den Nagel enorm versteifenden Quersteg kann der erfindungsgemäße Nagel auch mit den schwersten hydraulischen Schlaghämmern einwandfrei, ohne Schaden zu nehmen, in das Bohrloch eingetrieben werden.

Ist der Krümmungsradius der Flanken des Nagels etwa gleich dem Radius des Ankerlochs, so wird dadurch nach Zusammendrücken des Nagels beim Eintreiben dieser kreisrund und der Nagel liegt vollflächig im Bohrloch an und wird durch die enorme Spannung im Steg mit großem Druck angepreßt.

Nach einer Ausführungsform der Erfindung ist die Dicke des Nagels quer zum Steg etwa um 10% größer als die Breite des z.B. eben ausgebildeten Stegs. Diese Ausführungsform ist besonders einfach herzustellen. Die unterschiedlichen Durchmesser dieses Profiles gewährleisten beim Eintreiben des Nagels, das heißt beim gewaltsamen Zusammendrücken und damit beim Anschmiegen an die Bohrlochwand einen optimalen Kontakt zwischen Nagel und Bohrloch.

Nach einer weiteren Ausführungsform der Erfindung besteht der Steg aus zwei entgegengesetzt gekrümmten Teilen, wodurch er einen S-profilähnlichen Querschnitt aufweist. Bei dieser Ausführungsform ist der Nagel in jeder Richtung quer zur Längsachse zusammendrückbar, wodurch der Nagel entlang seines Umfanges gleichmäßig an die Bohrlochwand gepreßt wird.

Es ist vorteilhaft, wenn der Nagel in der Mitte des Steges eine Verdickung aufweist, die gegebenenfalls am eintreibseitigen Ende des Nagels über diesen hinausragt und dort ein Gewinde aufweist. Durch die Verdickung erhält der Nagel eine höhere Steifigkeit, was beim Eintreiben des Nagels in das Bohrloch vorteilhaft ist. Zusätzlich kann, falls die Verdickung am eintreibseitigen Ende des Nagels über diesen hinausragt und dort ein Gewinde aufweist, leicht eine Ankerplatte o.a. am Nagel befestigt werden. Das Gewinde ergibt zusätzliche Befestigungsmöglichkeiten, wie Aufhängung von Kabel, Wetterlutten usw.

Vorzugsweise ist der Nagel an dem dem eintreibseitigen Ende gegenüberliegenden Ende konisch verjüngt. Dadurch wird das Eintreiben des Nagels in das Ankerloch erheblich erleichtert.

Es ist weiters vorteilhaft, wenn an dem eintreibseitigen Ende zur Bildung eines Flansches die Flanken nach außen umgebogen und ein- oder mehrfach gefaltet sind, oder wenn das eintreibseitige Ende zu einem Wulst aufgestaucht ist. Dadurch wird der Nagel an seinem eintreibseitigen Ende verstärkt und hält sehr starken Rammstößen beim Eintreiben stand. Zusätzlich ist es vorteilhaft, wenn auf dem Flansch oder Wulst zur Verbreiterung eine Stahlring aufgesetzt und durch Verschweißung fixiert ist. Dadurch wird die Fläche verbreitert, wodurch die Befestigung von z.B. Ankerplatten erleichtert und ihr sicherer Halt gewährleistet ist. Auf den Flansch oder Wulst kann auch direkt eine Ankerplatte aufgesetzt und angeschweißt werden.

Vorzugsweise ist der Steg am eintreibseitigen Ende geschlitzt, und die beiden am Schlitz angrenzenden Teile des Steges sind zu den gegenüberliegenden Flanken gebogen und mit diesen gemeinsam nach außen umgebogen, gefaltet und/oder aufgestaucht. Dadurch ist das eintreibseitige Ende besonders robust ausgebildet und die Übertragung der Rammstöße auch auf den Steg gewährleistet. Durch die Verbindung des endseitig an die Flanken angelegten Quersteges wird der tragende Querschnitt des Profiles nicht verringert, zumal diese Enden ja auch noch umgebörderlt und mit der Stahlscheibe bzw. mit der Ankerplatte fest verbunden werden.

An Hand der Fiog. 1-5 wird der Erfindungsgegenstand durch zwei Ausführungsbeispiele näher erläutert. Fig. 1 zeigt einen erfindungsgemäßen Nagel im Aufriß, Fig. 2 einen Schnitt nach der Linie 11-11 in Fig. 1, Fig. 3 eine andere Ausführungsform des erfindungsgemäßen Nagels im Querschnitt schnitt, Fig. 4 einen Schnitt nach der Linie IV-IV in Fig. 3 und Fig. 5 einen Schnitt durch einen Nagel gemäß Fig. 1 und 2 nach dem Einsetzen in ein Bohrloch.

Gemäß Fig. 1 und 2 besteht der aus Stahl hoher Festigkeit gebildete Nagel 1 aus einem ebenen Steg 2 und zwei daran anschließenden Flanken 3, so daß sich ein S-Profil ergibt. Der Krümmungsradius der Flanken 3 entspricht dem Radius des Ankerloches, die Breite des Stegs 2 dem Durchmesser des Ankerlochs, in das der Nagel eingetrieben werden soll. Durch entsprechende Anordnung der Flanken 3 in Bezug auf den Steg 2 wird erreicht, daß die Dicke des Nagels quer zum Steg um etwa 10% größer als der Durchmesser des Ankerloches ist. Um das Eintreiben des Nagels in das Ankerloch zu erleichtern, weist der Nagel an dem dem eintreibseitigen Ende gegenüberliegenden Ende eine konische Verjüngung 4 auf. Beim Eintreiben des Nagels in das Ankerloch wird der Nagel soweit zusammengedrückt, d.h. die Spalten 5 verengt, daß auch die Dicke des Nagels quer zum Steg dem Ankerlochdurchmesser entspricht.

Um dem eintreibseitigen Ende des Nagels ausreichende Stabilität zu gewähren, damit es die notwendigen Rammstöße aushält, sind die Flanken zur Bildung eines Flansches 6 nach außen umgebogen und gefaltet. Zusätzlich ist auf dem Flansch 6 ein Stahlring 7 aufgesetzt, der durch Verschweißung fixiert ist. Der Nagel 1 kann ganz einfach mit einem geeigneten Schlaggerät in das Bohrloch eingetrieben werden. Dabei werden die beiden halbkreisförmigen Flanken 3, die in etwa dem Bohrlochdurchmesser entsprechen, oder auch geringfügig größer sein können, bis sie dem mehr oder weniger kreisrunden Bohrlochdurchmesser entsprechend, wobei sie sich diesem mit großem Anpreßsruck anschmiegen und nun vollflächig mit enormer Federkraft an die Bohrlochwand anliegen und sofort durch die große Reibung Lasten aufnehmen können.

Der in den fig. 3 und 4 dargestellte Nagel 8 weist einen Steg 9 auf, der aus zwei entgegengesetzt gekrümmten Teilen besteht; dadurch erhält der Steg einen S-profilähnlichen Querschnitt. Zusätzlich weist der Steg 9 zur Verstärkung des Nagels 8 in der Mitte eine zylinderförmige Verdikkung 10 auf. Die Verdickung 10 ragt über das eintreibseitige Ende des Nagels vor und ist mit einem Gewinde 11 versehen. Im gezeigten Beispiel ist auf den mit Gewinde versehenen vorragenden Teil der Verdickung eine Ringmutter aufgeschraubt, die zur Halterung verschiedener Gegenstände dienen kann.

Ebenso wie die in den Fig. 3 und 4 gezeigte Ausführungsform kann auch die Ausführungsform mit ebenem Steg gemäß Fig. 1 und 2 in der Mitte mit einer Verdickung versehen sein. Selbstverständlich ist es auch möglich den Steg mit S-profilähnlichem Querschnitt ohne mittiger Verdikkung auszuführen.

Fig. 5 zeigt den erfindungsgemäßen Nagel nach dem Eintreiben in eine vorgeformte Bohrung 13 z.B. im First 14 eines Tunnels. Im Zuge des Eintreibens wurden die Flanken 3 des Nagels unter gleichzeitiger Verengung der Spalten 5 zusammengedrückt, da der Durchmesser der Bohrung 13 kleiner ist als die Dicke des Nagels quer zum Steg 2 vor dem Eintreiben des Nagels. Im eingetriebenen Zustand entspricht der Außendurchmesser des Nagels dem Durchmesser der Bohrung 13.

## Patentansprüche

1. Nagel zum Eintreiben in in Fels oder Gestein vorgebohrte Ankerlöcher, der radial elastisch verformbar ist und zumindest in einer Dimension seiner äußeren Querschnittsbegrenzung eine größere Ausdehnung als die übrige äußere Querschnittsbegrenzung aufweist und der im wesentlichen aus einem Steg (2; 9) und zwei daran symmetrisch zur Mittellinie des Stegs anschließenden etwa halbkreisförmigen Flanken (3) besteht, wodurch sich ein durchgehendes S-Profil ergibt.

2. Nagel nach Anspruch 1, dadurch gekennzeichnet, daß die Dicke des Nagels quer zum Steg etwa um 10% größer als die Breite des z.B. eben ausgebildeten Stegs (2) ist.

3. Nagel nach Anspruch 1, dadurch gekennzeichnet, daß der Steg (9) aus zwei entgegengesetzt gekrümmten Teilen besteht, wodurch er einen S-profilähnlichen Querschnitt aufweist.

4. Nagel nach einem der Ansprüche 1 bis 3, dadurch gekennzeichnet, daß in der Mitte des Stegs (9) eine Verdickung (10) aufweist, die gegebenenfalls am eintreibseitigen Ende des Nagels über diesen hinausragt und dort ein Gewinde aufweist.

5. Nagel nach einem der Ansprüche 1 bis 4, dadurch gekennzeichnet, daß er an dem dem eintreibseitigen ende gegenüberliegenden Ende (4) konisch verjüngt ist.

6. Nagel nach Anspruch 5, dadurch gekennzeichnet, daß an dem eintreibseitigen Ende zur Bildung eines Flansches (6) die Flanken nach außen umgebogen und ein- oder mehrfach gefaltet sind.

7. Nagel nach Anspruch 5, dadurch gekennzeichnet, daß das eintreibseitige Ende zu einem Wulst aufgestaucht ist.

8. Nagel nach Anspruch 6 oder 7, dadurch gekennzeichnet, daß auf dem Flansch (6) oder Wulst zur Verbreiterung ein Stahlring (7) aufgesetzt und durch Verschweißung fixiert ist.

9. Nagel nach einem der Ansprüche 6 bis 8, dadurch gekennzeichnet, daß der Steg am eintreibseitigen Ende geschlitzt ist und die beiden am Schlitz angrenzenden Teile des Steges zu den gegenüberliegenden Flanken gebogen sind und mit diesen gemeinsam nach außen umgebogen, gefaltet und/oder aufgestaucht sind.

## Revendications

1. Tirant à enfoncer dans des trous d'ancrage préforés dans la roche ou la pierre, qui est déformable radialement et qui présente au moins dans une dimension de la limitation extérieure de sa coupe transversale une extension supérieure à celle du reste de la limitation de sa coupetransver- sale extérieure, et est composé essentiellement d'une barrette (2; 9) et de deux flancs approximativement demi-circulaires (3) attenant symmétri- quement à la ligne médiane de la barrette, ce qui résulte en un profil en S continu.

2. Tirant selon la revendication 1, caractérisé par le fait que l'épaisseur du tirant en sens transversal à la barrette est supérieure d'environ 10% à la largeur de la barrette (2) conçue p.ex. sous forme plane.

3. Tirantselon la revendication 1, caractérisé par le fait que la barrette (9) est constituée par deux parties courbées en sens opposé, ce qui lui confère une section semblable à un profil en S.

4. Tirant selon une des revendications 1 à 3, caractérisé par le fait que le tirant d'ancrage présente au milieu de la barrette (9) un épaississement (10), qui le cas échéant dépasse l'extrémité de battage du tirant d'ancrage, et qui y est doté d'un filetage.

5. Tirant selon une des revendications 1 à 4, caractérisé par le fait que le bout opposé à l'extrémité de battage (4) est effilé.

6. Tirant selon la revendication 5, caractérisé par le fait qu'à l'extrémité de battage, les flancs sont cintrés vers l'extérieur et plissés une ou plusieurs fois pour constituer un collet (6).

7. Tirant selon la revendication 5, caractérisé par le fait que l'extrémité de battage est refoulée pour former un bourrelet.

8. Tirant selon la revendication 6 ou 7, caractérisé par le fait qu'un anneau en acier (7) est posé et fixé par soudage sur le collet (6) ou bourrelet pour l'élargir.

9. Tirant selon une des revendications 6 à 8, caractérisé par le fait que la barrette est fendue à l'extrémité de battage et que les parties de la barrette attenant à la fente sont cintrées vers les flancs situés en face, et sont recourbées vers l'extérieur, plissées et/ou refoulées avec ceux-ci.

## Claims

1. A nail to be driven into rock or stone using pre- bored anchor holes, said nail being radially resilient, and said nail having at least in one dimension of its outer cross section limit a greater extent than the other cross section limit, and said nail beiong ofthe kind which substantially comprises a web (2; 9) and two adjacent generally semicircular flanks (3), said flanks being arranged symmetrically to the center line of the web so as to define a continuous S-shaped profile.

2. A nail according to Claim 1, characterized in that the thickness of the nail transverse to the web exceeds the width of the e.g. flat web (2) by about 10%.

3. A nail according to Claim 1, characterized in that the web (9) comprises two parts, said parts being bent in opposite directions so as to define a generally S-shaped cross section profile.

4. A nail according to Claims 1-3, characterized in that the rock nail has an enlargement (10) in the middle of the web (9), said enlargement may protrude from the rock nail at its drive-in end, displaying a thread thereon.

5. A nail according to one of Claims 1-4, characterized in that said nail tapers at the end (4) opposite the drive-in end.

6. A nail according to Claim 5, characterized in that the flanks at the drive-in end are bent outwards and are folded singly or multiply so as to define a flange (6).

7. A nail according to Claim 5, characterized in that the drive-in end has been upset so as to form a swelling.

8. A nail according to Claim 6 or 7, characterized in that a steel ring (7) is mounted on said flange (6) or swelling and is fixed to it by welding so as to increase its width.

9. A nail according to one of Claims 6-8, characterized in that the web is slotted at its drive-in end and the two parts of the web adjacent to said slot are bent towards the opposite flanks and, together with said flanks, are bent outwards, folded and/or upset.
